# FASCICULE DE BREVET EUROPEEN

(11) **EP 0 328 468 B1**
(45) Date de publication et mention de la délivrance du brevet: **27.01.1993**
(21) Numéro de dépôt: 89420038.5
(22) Date de dépôt: 07.02.1989
(51) Int. Cl.: H01H 85/30

(54) **Dispositif indicateur de fonctionnement pour cartouches fusibles de protection électrique**
Einrichtung zum Anzeigen des Ansprechens von Schmelzpatronen für elektrischen Schutz
Indication device for the operation of cartridge fuses for electrical protection

(30) Priorité: 09.02.1988 FR 8801725
(43) Date de publication de la demande: 16.08.1989
(73) Titulaire: FERRAZ Société Anonyme, F-69003 Lyon (FR)
(72) Inventeur: Bonhomme, Christian, F-69720 SAINT BONNET DE MURE (FR)
(74) Mandataire: Monnier, Guy

(56) Documents cités:
- FR-A- 1 465 397
- FR-A- 1 549 230
- US-A- 3 483 502

## Description

La présente invention a trait aux dispositifs indicateurs montés sur les cartouches fusibles de protection électrique en vue de signaler le fonctionnement de celles-ci, et elle concerne plus particulièrement les dispositifs de ce genre dits "à percuteur" ou "à indicateur".

On sait que les dispositifs de ce dernier type (FR-A- 1549230) comprennent généralement un poussoir coulissant ou "percuteur" associé à des moyens élastiques qui tendent à le chasser axialement hors de son guide, ledit poussoir étant retenu à la position intérieure ou "rentrée" par un fil fusible à section réduite qui est monté en parallèle avec le ou les fils ou éléments fusibles principaux de la cartouche afin de fondre et de libérer le poussoir dès que ces fils fusibles principaux ont fondu. L'extrémité libre du poussoir de signalisation ainsi libéré apparaît à l'extérieur de la cartouche et indique à l'utilisateur que celle-ci a fonctionné. En variante, la libération du poussoir peut être utilisée pour actionner l'organe mobile d'un micro-interrupteur qui met en circuit une signalisation ou commande à distance.

Pour qu'un tel système puisse fonctionner correctement, il est bien entendu nécessaire de faire en sorte que la fusion du fusible secondaire qui retient le poussoir à l'encontre des moyens élastiques d'actionnement intervienne au niveau de la base dudit poussoir qui coopère avec ce fusible secondaire ; ceci est obtenu en faisant comporter à celui-ci une portion à section réduite. Dans ces conditions, l'arc et les vapeurs ou gaz engendrés par la coupure du fusible de retenue peuvent s'échapper à l'extérieur à travers le jeu annulaire ménagé entre la paroi extérieure dudit poussoir et la cheminée radiale formant guide pour le coulissement de celui-ci.

L'échappement direct de cet arc de coupure et des vapeurs engendrées peut présenter des risques d'endommagement pour les appareillages disposés au voisinage de la cartouche fusible, si bien qu'on a été amené à doter, au moins pour certaines applications, les dispositifs indicateurs du type précité, d'un "étouffoir" agencé de manière à s'opposer à la sortie de l'arc et à ralentir l'évacuation des vapeurs en opérant leur laminage. Un tel étouffoir complique évidemment la construction dont le coût est ainsi augmenté, en même temps que sa présence accroît sensiblement l'encombrement de la cartouche, déjà accru par le micro-interrupteur d'alarme éventuellement associé au dispositif indicateur.

C'est à cet inconvénient qu'entend tout particulièrement remédier la présente invention, laquelle consiste principalement à prévoir, au niveau de la base du poussoir qui coopère avec la portion à section réduite du fusible de retenue, une pièce intermédiaire qui est au contact dudit fusible de part et d'autre de la portion précitée et qui est agencée de façon à se comporter d'une part de manière non conductible vis-à-vis du courant à basse tension qui parcourt ledit fusible et donc à ne pas shunter la section réduite de ce dernier lorsque la cartouche est traversée par le courant nominal, en permettant ainsi avec certitude la fusion de la portion à section réduite dès que les fusibles principaux ont fondu, d'autre part de manière conductible très rapidement après cette fusion de la section réduite, en assurant de la sorte, à la façon d'un shunt, la transmission du courant entre les deux parties du fusible de retenue disposées de part et d'autre de la portion à section réduite une fois dépassé un certain seuil et en agissant ainsi à la manière d'un éclateur, et ce jusqu'à fusion pratiquement totale.

On conçoit qu'un tel agencement permet la dissipation, à l'intérieur de la masse d'enrobage qui entoure les fusibles principaux et secondaire, des vapeurs engendrées par la fusion du fil secondaire de retenue, et ce sans qu'il soit nécessaire de prévoir un étouffoir extérieur.

Le dessin annexé, donné à titre d'exemple, permettra de mieux comprendre l'invention, les caractéristiques qu'elle présente et les avantages qu'elle est susceptible de procurer :
La figure unique de ce dessin est une coupe axiale illustrant l'agencement d'un dispositif indicateur de fonctionnement établi conformément à l'invention.

Sur cette figure, la référence 1 désigne l'enveloppe isolante (généralement de nature céramique) d'une cartouche fusible de type classique dont on aperçoit en 2 l'un des éléments fusibles principaux de transmission de courant, ces éléments 2 étant disposés à l'intérieur d'une masse d'enrobage 3 en silice agglomérée. Cette enveloppe 1, qu'on peut supposer à section circulaire, renferme une cheminée radiale 4 en une matière isolante, à l'intérieur de laquelle est monté à coulissement un percuteur formé par un poussoir cylindrique 5. Celui-ci présente une saillie annulaire 5a contre laquelle agit un ressort 6 qui tend à chasser ledit poussoir hors de la cheminée 4 (position 5′), ce déplacement étant limité par butée de ladite saillie 5a contre un rebord intérieur 4a prévu à l'extrémité de ladite cheminée.

La base 5b, à plus faible diamètre, du poussoir 5 est pourvue d'un dispositif d'accrochage 5c pour permettre le passage d'un fil fusible secondaire 7 qui est noyé à l'intérieur de la masse d'enrobage 3 et qui est destiné à assurer la retenue du poussoir 4 à la position "rentrée" représentée. Il convient d'observer qu'au niveau du dispositif d'accrochage 5c, ce fil secondaire 7 comporte une portion centrale 7a présentant une section réduite.

Conformément à l'invention, on a prévu à la base de la cheminée 4 une pièce intermédiaire ou rondelle 8 qui forme butée pour l'extrémité inférieure du ressort 6. La base 5b et le dispositif d'accrochage 5c du poussoir 5 sont engagés dans l'ouverture axiale d'un collet 8a solidaire de la rondelle 8, la face inférieure de celle-ci étant diamétralement rainurée en 8b afin de déterminer un passage ou guide pour le fil secondaire 7.

Cette rondelle 8 doit être de nature non conductible pour les courants à basse tension, et devenir au contraire conductible après fusion de la partie à section réduite 7a lorsque la tension aux bornes de cette dernière dépasse un certain seuil. A cet effet, la rondelle 8 peut être réalisée en aluminium ou en un alliage à base d'aluminium, la paroi intérieure du collet 8a et l'ensemble de la face inférieure y compris la rainure 8b étant soumis à une opération d'anodisation propre à les recouvrir d'une fine couche d'alumine 8c qui assure leur isolation électrique.

On comprend dans ces conditions que lorsque la cartouche est traversée par le courant auquel elle est destinée, l'intensité du courant qui parcourt le fil secondaire de retenue est pratiquement nulle. La couche isolante qui recouvre la face inférieure de la rondelle 8 se revèle suffisante et évite tout court-circuit en dépit du fait que le fil 7 est appliqué contre le fond de la rainure 8b.

Par contre, lorsque sous l'effet d'une surintensité affectant le circuit protégé par la cartouche fusible considérée, les fils principaux 2 viennent à fondre, la totalité du courant passe à travers le fil secondaire 7, si bien que celui-ci explose au niveau de la portion à section réduite 7a, en libérant le poussoir 5. Simultanément, cette fusion engendre une élévation de la tension entre les deux points de contact du fil 7 avec la rondelle 8, en provoquant la destruction de la couche isolante 8c qui recouvre la face intérieure de ladite rondelle 8, laquelle devient ainsi conductrice en jouant le rôle d'un éclateur. Par suite de cette conductibilité, l'arc de rupture peut s'étendre de part et d'autre du shunt ainsi formé par la rondelle 8, en assurant la fusion des parties latérales 7b du fil secondaire 7 disposées de part et d'autre de la portion 7a, et en opérant l'absorption, dans la masse 3, des vapeurs engendrées, lesquelles ne s'échappent donc pas à l'extérieur en dépit du fait que le dispositif n'est équipé d'aucun étouffoir classique.

Il va de soi que pour éviter tout risque de conductibilité inopinée de la rondelle 8 sous basse tension, il est nécessaire de conférer à la zone qui raccorde la face inférieure de ladite rondelle à la face intérieure du collet 8a un profil très arrondi, supprimant toute arrête susceptible d'endommager la fine couche d'isolation 8c.

De la même manière, il est indispensable de prévoir, entre la masse d'enrobage 3 et l'espace qui entoure la dispositif d'accrochage 5c, une séparation ménageant une chambre intérieure pour la fusion de la portion 7a. A cet effet, on peut recours soit à un film tel que 9, soit à une pastille (tracé interrompu 10) en une matière synthétique expansée susceptible de fondre lors du traitement à chaud qui assure l'agglomération de la masse siliceuse 3.

## Revendications

1. Dispositif indicateur de fonctionnement pour cartouches fusibles de protection électrique, du genre comprenant un percuteur formé par un poussoir (5) qui est retenu à l'encontre de moyens élastiques d'actionnement (6) par un fil fusible secondaire (7) branché en parallèle avec le ou les fils ou éléments fusibles (2) de la cartouche, caractérisé en ce qu'il comporte, au niveau de la base (5b) du poussoir (5) qui coopère avec la portion usuelle à section réduite (7a) du fil secondaire (7), une pièce intermédiaire (8) qui est au contact dudit fil de part et d'autre de la portion (7a) précitée et qui est agencée de façon à se comporter d'une part de manière non conductible vis-à-vis du courant à basse tension qui parcourt ce fil (7) lorsque la cartouche est traversée par le courant nominal, en permettant ainsi la fusion de ladite portion (7a) dès que les fusibles principaux (2) ont fondu, d'autre part de manière conductible, immédiatement après cette fusion, en assurant de la sorte, à la façon d'un shunt, la transmission du courant à haute-tension aux deux parties (7b) du fil secondaire (7) disposées de part et d'autre de la portion (7a), et ce jusqu'à fusion pratiquement totale de celles-ci.

2. Dispositif indicateur suivant la revendication 1, caractérisé en ce que la pièce intermédiaire est constituée par une rondelle (8) dont la face inférieure est revêtue d'une couche d'isolant (8c) qui est détruite sous l'effet du courant qui parcourt le fil secondaire de retenue (7) après fusion des fusibles principaux (2).

3. Dispositif indicateur suivant la revendication 2, caractérisé en ce que la rondelle (8) est solidaire d'un collet axial (8a) à l'intérieur duquel est engagée la base (5b) du poussoir (5).

4. Dispositif indicateur suivant l'une ou l'autre des revendications 2 et 3, caractérisé en ce que la face inférieure de la rondelle (8) est creusée d'une rainure diamétrale (8b) formant guide pour le fil secondaire (7).

5. Dispositif suivant l'une quelconque des revendicaiitons 2 à 4, caractérisé en ce que la rondelle (8) est réalisée en aluminium tandis que la couche d'isolant (8c) est obtenue en soumettant ladite rondelle à une opération d'anodisation propre à provoquer l'apparition d'une fine couche d'alumine.

6. Dispositif suivant l'une quelconque des revendications 1 à 5, caractérisé en ce que la portion à section réduite (7a) du fil secondaire (7) et la base du poussoir (5) sont disposées à l'intérieur d'une chambre qui est séparée de la masse (3) qui enrobe, à la façon connue, les fusibles principaux (2).

7. Dispositif suivant la revendication 6, caractérisé en ce que la séparation de la chambre intérieure est opérée à l'aide d'un film (9).

8. Dispositif suivant la revendication 6, caractérisé en ce que la séparation de la chambre intérieure est opérée à l'aide d'une pastille (10) en une matière synthétique expansée susceptible de fondre lors de l'agglomération à chaud de la masse d'enrobage (3).

## Patentansprüche

1. Einrichtung zum Anzeigen des Ansprechens von Schmelzpatronen für den elektrischen Schutz in der Art eines geformten Schlagbolzens durch einen Schalter (5), der gespannt ist durch elastische Mittel (6) zur Auslösung durch eine Nebenschlußleitung (7), die parallel geführt ist zu der oder den Leitungen oder Schmelzelementen (2) in der Patrone, **dadurch gekennzeichnet**, daß im Niveau der Basis (5b) des Schalters (5), der mit dem herkömmlichen Bereich eines reduzierten Bereichs (7a) der Nebenschlußleitung (7) zusammenwirkt, ein Zwischenstück (8), welches in Kontakt steht mit der besagten Nebenschlußleitung (7) jeweils an gegenüberliegenden Teilbereichen des Teilbereichs (7a), wie bereits oben erwähnt, und das in der Art und Weise angeordnet ist, sich auf eine Art und Weise nicht stromführend zu verhalten gegenüber der Nebenschlußleitung (7) zur Niederspannungübertragung, wenn die Patrone den Nominalstrom überbrückt, erfolgt die Schmelzung des besagten Teilbereichs (7a), so daß die Hauptschmelzleitungen (2) geschmolzen werden, eben der andere leitfähige Bereich, und daß sofort nach dieser Erschmelzung, zur Sicherung der Unterbrechung, in der Art und Weise eines Nebenschlusses die Übertragung des Stromes bei einer hohen Spannung an den beiden Teilen (7b) der Nebenschlußleitung (7) und dem und Weise eines Nebenschlusses zu den beiden Teilen (7b) mit dem feilbereich (7a) der Nebenschlußleitung (7) den Fluß des Stromes bei hoher Spannung zu übernehmen, so daß schließlich und letztendlich das Durchschmelzen praktisch von diesen völlig erfolgt.

2. Einrichtung zum Anzeigen nach Anspruch 1, **dadurch gekennzeichnet**, daß das Zwischenstück als ein Einsatzstück (8) ausgebildet ist, deren niedriggelegene Fläche überzogen ist von einer isolierenden Schicht (8c), die unter dem Effekt des Stromes der die zurückgehaltene Nebenschluß-Schmelzleitung durchläuft, zerstört wird, nachdem das Durchschmelzen der schmelzbaren Hauptleitungen (2) erfolgt ist.

3. Einrichtung zum Anzeigen nach Anspruch 2, **dadurch gekennzeichnet**, daß das Einsatzstück (8) einen mit ihr verbundenen Kragen (8a) aufweist, der sich im Innern axial erstreckt, und der mit der Basis (5b) des Signalbolzens (5) zusammenwirkt.

4. Einrichtung zum Anzeigen nach dem einen oder anderen der Ansprüche 2 und 3, **dadurch gekennzeichnet**, daß die niedriggelegene Oberfläche des Einsatzstückes (8) von einer diametrale Nut (8b) durchsetzt ist, die die Nebenschluß-Schmelzleitung (7) aufnimmt.

5. Einrichtung nach einem der Ansprüche 2 bis 4, **dadurch gekennzeichnet**, daß das Einsatzstück (8) aus Aluminium besteht, während die isolierende Schicht (8c) dadurch erhalten wird, daß die besagte Unterlegscheibe einer anodischen Operation unterworfen wird, um die Bildung einer geeigneten Aluminia-Schicht hervorzurufen.

6. Einrichtung nach einem der Ansprüche 1 bis 5, **dadurch gekennzeichnet**, daß der Teil des reduzierten Bereichs (7a) der Nebenschlußleitung (7) und die Basis (5b) des Signalbolzens (5) im Innern einer Kammer angeordnet sind, die getrennt ist von der Masse 3, die die Hauptschmelzdrähte (2) umgibt.

7. Einrichtung nach Anspruch 6, **dadurch gekennzeichnet**, daß die Trennung der inneren Kammer erreicht wird unter Zuhilfenahme eines Filmes (9).

8. Einrichtung nach Anspruch 6, **dadurch gekennzeichnet**, daß die Trennung der Inneren Kammer erreicht wird unter Zuhilfenahme einer Pastille (10) dessen synthetisches Material sich ausbreitet bis zum erschmelzenden Agglomerats der umgebenden Masse (3) durch die sich ergebene Wärme.

## Claims

1. A device for indicating the operation of fuse cartridges for electrical protection, of the type comprising a striking pin formed by a tappet (5) which is held back against elastic actuating means (6) by a secondary fusible wire (7) connected in parallel with the fusible wire or wires or elements (2) of the cartridge, characterised in that it comprises, at the level of the base (5b) of the tappet (5) which cooperates with the usual portion of reduced section (7a) of the secondary wire (7), an intermediate part (8) which is in contact with said wire on either side of the aforementioned portion (7a) and which is arranged such that it acts firstly in non-conductive manner with regard to the low-voltage current which passes through said wire (7) when the rated current passes through the cartridge, thus permitting said portion (7a) to fuse as soon as the main fuses (2) have blown, and secondly in conductive manner, immediately after this fusing, by ensuring in this manner, in the manner of a shunt, the transmission of the high-voltage current to the two parts (7b) of the secondary wire (7) which are located on either side of the portion (7a), until said parts have practically completely fused.

2. An indicator device according to Claim 1, characterised in that the intermediate part is formed by a disc (8), the lower face of which is covered with an insulating layer (8c) which is destroyed under the action of the current which passes through the secondary retaining wire (7) after the main fuses (2) have blown.

3. An indicator device according to Claim 2, characterised in that the disc (8) is integral with an axial collar (8a) in which the base (5b) of the tappet (5) is engaged.

4. An indicator device according to one or the other of Claims 2 and 3, characterised in that the lower face of the disc (8) is hollowed out by a diametral groove (8b) forming a guide for the secondary wire (7).

5. A device according to any one of Claims 2 to 4, characterised in that the disc (8) is made of aluminium while the insulating layer (8c) is obtained by subjecting said disc to an anodic oxidation operation suitable for causing the appearance of a fine layer of alumina.

6. A device according to any one of Claims 1 to 5, characterised in that the portion of reduced section (7a) of the secondary wire (7) and the base of the tappet (5) are arranged within a chamber which is separated from the mass (3) which surrounds the main fuses (2) in known manner.

7. A device according to Claim 6, characterised in that the separation of the inner chamber is brought about with the aid of a film (9).

8. A device according to Claim 6, characterised in that the separation of the inner chamber is brought about with the aid of a pellet (10) made of an expanded synthetic material which is capable of fusing upon the sintering of the surrounding mass (3).
